# FASCICULE DE BREVET EUROPEEN

(11) **EP 0 374 033 B1**
(45) Date de publication et mention de la délivrance du brevet: **16.02.1994**
(21) Numéro de dépôt: 89403444.6
(22) Date de dépôt: 12.12.1989
(51) Int. Cl.: H01F 5/04

(54) **Agencement à bobine électrique, notamment électro-aimant, comprenant une carcasse de bobine et un capot de bobine**
Elektrische Spulenanordnung, insbesondere Elektromagnet, mit einem Spulenkörper und einem Spulengehäuse
Electric coil arrangement, especially an electro-magnet, with a coil form and a coil casing

(30) Priorité: 12.12.1988 FR 8816328
(43) Date de publication de la demande: 20.06.1990
(73) Titulaire: BRISTOL BABCOCK S.A., 60250 Mouy (FR)
(72) Inventeur: Urbanski, Patrick, F-60130 Saint Just en Chaussée (FR); Smolders, Jo, B-2990 Wespelaar (BE)
(74) Mandataire: Durand, Yves Armand Louis

(56) Documents cités:
- DE-A- 3 151 943
- DE-A- 3 310 289
- FR-A- 2 458 135
- FR-A- 2 502 836
- FR-A- 2 581 234
- US-A- 2 963 678
- US-A- 3 781 741

## Description

La présente invention concerne un agencement à bobine électrique, notamment électro-aimant, du type décrit dans le préambule de la revendication principale.

Un agencement de ce type est connu par le document DE-A-3 151 943. Dans cet agencement connu, les broches de connexion externe s'étendent axialement vers l'extérieur de l'agencement en étant maintenues entre une surface d'appui prévue sur la surface périphérique de la bride dans laquelle la cosse est implantée et une surface périphérique en regard de l'élément qui entoure coaxialement la carcasse et forme ainsi le capot de bobine.

Cet agencement connu présente l'inconvénient que les broches de connexion extérieure en s'étendant ainsi axialement vers l'extérieur augmentent la longueur totale de l'agencement et ainsi son encombrement.

La présente invention a pour but de proposer un agencement à bobine électrique qui pallie l'inconvénient qui vient d'être énoncé.

Pour atteindre ce but, l'agencement selon l'invention comprend les caractéristiques qui sont exposées dans la partie caractérisante de la revendication principale. En effet, grâce à l'orientation axiale vers l'autre bride, des broches de connexion extérieure, celles-ci ne dépassent pas axialement la longueur de la carcasse de façon que la longueur totale de l'agencement soit identique à la longueur de la carcasse.

D'autres caractéristiques avantageuses de l'invention sont décrites dans les revendications dépendantes.

L'invention sera mieux comprise, et d'autres buts, caractéristiques, détails et avantages de celle-ci apparaîtront plus clairement au cours de la description explicative qui va suivre faite en référence aux dessins schématiques annexés donnés uniquement à titre d'exemple illustrant un mode de réalisation de l'invention et dans lesquels :
La figure 1 est une vue en coupe axiale d'un électro-aimant selon la présente invention ;
La figure 2 est une vue de la carcasse de l'électro-aimant selon l'invention, en direction de la flèche II de la figure 1 ;
La figure 3 est une vue en coupe le long de la ligne III-III de la figure 2 ;
La figure 4 est une vue en coupe le long de la ligne IV-IV de la figure 3 ;
La figure 5 est une vue en coupe axiale du capot de bobine selon la ligne V-V de la figure 6 ;
La figure 6 est une vue axiale du capot en direction de la flèche VI de la figure 5 ;
La figure 7 est une vue en coupe le long de la ligne VII-VII de la figure 6 ;
La figure 8 est une vue d'élévation d'une broche de connexion selon la présente invention; et
La figure 9 est une vue latérale de la broche selon la figure 8.

En se reportant aux figures, on décrira ci-après l'agencement à bobine électrique selon l'invention, en prenant comme exemple un électro-aimant.

Comme le montre la figure 1, un électro-aimant selon l'invention comprend une carcasse de bobine 1 qui porte la bobine 2, un capot de bobine 3 qui entoure coaxialement la carcasse 1 et un dispositif de raccordement 4 de la bobine 2 à des fils connecteurs externes (non représentés). La carcasse et le capot sont réalisés par moulage en matière plastique. Le chiffre de référence 5 indique le passage du noyau plongeur (non représenté) de l'électro-aimant. La référence 6 désigne des éléments de l'armature du circuit magnétique de l'électro-aimant.

Les figures 2 à 4 montrent la structure de la carcasse de bobine 1. Celle-ci comprend un corps cylindrique 8 sur lequel sera enroulée la bobine 2 et qui porte à ses extrémités des joues en forme de brides 9 et 10. La joue 9 est conçue pour permettre l'implantation et l'ancrage de deux cosses de connexion 11 qui assurent la liaison électrique de la bobine 2 au dispositif de raccordement 4.

Comme le montre les figures 8 et 9, une cosse 11 selon l'invention est réalisée sous forme d'un élément plat de la forme générale d'un U dont les branches constituent des broches de connexion 12 et 13 et qui porte à sa base un pied d'ancrage 14. Celui-ci est de forme générale rectangulaire et présente à son extrémité libre des éléments en forme de crochets 15 ayant des angles vifs 16 se trouvant sensiblement au niveau des bords latéraux sensiblement parallèles du pied. Ces angles vifs assurent l'ancrage des cosses, comme il sera expliqué ci-après. Les broches de connexion ou de contact 12 et 13 présentent des longueurs différentes. La plus courte broche 12 est reliée à la bobine 2, comme cela est schématiquement indiqué en 18, tandis que la cosse 13 a une longueur relativement importante lui permettant de constituer une des fiches de contact du dispositif de connexion 4, comme cela ressort de la figure 1. Les parties des broches 12 et 13 qui se trouvent à l'intérieur de la joue 9 de la carcasse présentent une plus grande largeur que les extrémités, ce qui confère aux cosses une grande rigidité. La broche 13 est repliée au niveau du changement brusque de largeur en 19. Les cosses de contact sont avantageusement réalisées en laiton étamé.

Pour permettre l'implantation des cosses 11, la joue ou bride 9 présente deux cavités 20 au niveau du dispositif de raccordement 4 qui sont symétriques par rapport à l'axe Y-Y (figure 4). Chaque cavité a une forme sensiblement complémentaire à la base d'une cosse de contact 11 et comprend à cette fin une partie extérieure dont la largeur correspond à celle de la base d'une cosse et une partie plus étroite interne de forme rectangulaire ayant une largeur correspondant à celle du pied d'ancrage 14 de la cosse, de façon à permettre l'introduction de ce pied et à rendre impossible ou très difficile un retrait ultérieur en raison des angles vifs 16 du pied. Les cosses 11 sont placées de telle façon que les broches 13 se trouvent adjacentes à l'axe Y-Y. Sur le côté de la joue 9 ou s'ouvre les cavités 20 et, latéralement décalées vers l'extérieur par rapport à celle-ci, s'élève une nervure de protection 23 dont le bord supérieur se trouve au niveau de la zone 19 où la broche de contact 13 est repliée perpendiculairement à sa partie d'implantation dans la joue. La largeur de cette nervure est légèrement plus grande que la distance des bords latéraux extérieurs des deux cosses 13, comme cela ressort de la figure 2.

En se reportant aux figures 5 à 7, on décrira ci-après le capot de bobine 3. Ce capot est constitué par un manchon dont la forme correspond à celle des joues 9 et 10 de la carcasse, c'est-à-dire qu'il est de forme sensiblement rectangulaire. Ce manchon entoure coaxialement la carcasse 1 avec sa bobine 2 et porte sur sa surface extérieure au niveau des cosses 11 une structure 25 qui forme le boîtier du dispositif de raccordement 4 et est de forme générale parallélépipèdique. Ce boîtier est ouvert en 26 vers le centre du manchon. La paroi extérieure opposée 27 comporte des passages 28 qui s'étendent parallèlement à l'axe du manchon et permettent le passage des parties repliées 24 des broches 13 des cosses 11 comme cela est illustré à la figure 1. Cette figure montre également que la paroi 27 est disposée de façon à laisser découvert les sorties des cavités 20 d'implantation des cosses 11. Les parois latérales 29 et la paroi supérieure 30 du boîtier 4 s'étendent au-delà de la paroi 27 et délimitent un espace 31, qui, lorsque le capot ou manchon 3 est dans sa position de recouvrement de la bobine 2 loge la partie des cosses sortant de la carcasse, et est refermée vers l'extérieur par la nervure de protection 23 de la carcasse.

L'assemblage de la carcasse 1 et du capot 3 permet d'obtenir un agencement dont le dispositif de raccordement est compact. En effet, les cosses 11 par leur broche 12 assurent la connexion électrique à la bobine 2 et par leur plus longue broche 13 constituent les fiches de la prise de raccordement du dispositif 4. A l'avantage de la compacité de la structure s'ajoute comme autre avantage majeur la simplicité du montage de l'ensemble. Après la formation de la bobine 2 et l'implantation des cosses 11, il suffit de connecter la bobine aux broches 12 et de replier les broches 13 des cosses de la manière représentée et d'enfiler le manchon ou capot 3 sur la carcasse. Les parties repliées 24 des cosses s'étendront alors à travers les passages 28 de la paroi 27 du boîtier vers l'intérieur de celui-ci de façon à pouvoir former les fiches du dispositif de raccordement. Les passages assurent le guidage et le maintien des fiches.

## Revendications

1. Agencement à bobine électrique, notamment électro-aimant, du type comprenant une carcasse de bobine (1) qui comporte un corps cylindrique (8) porteur de la bobine et, à chaque extrémité, une bride (9, 10), un organe (3) formant capot de bobine et adapté pour être mis en place par emmanchement axial sur le corps cylindrique (8) de façon à être disposé coaxialement sur celui-ci, son extrémité avant prenant appui sur la surface périphérique de la bride correspondante de la carcasse (1), et un dispositif de raccordement électrique externe de l'agencement, comportant des cosses de connexion (11) qui sont ancrées dans ladite bride (9) d'appui de l'extrémité avant de l'organe formant capot (3) par une partie formant pied d'ancrage, chaque cosse comprenant une première broche de connexion reliée électriquement à la bobine et une seconde broche (24) constituant une broche de connexion externe repliée de façon à s'étendre parallèlement à l'axe de l'agencement, caractérisé en ce que les secondes broches de connexion extérieure s'étendent radialement au-delà de la surface extérieure du manchon (3) de façon que leurs parties (24) repliée soient situées radialement à l'extérieur du capot, que ces broches de connexion extérieure s'étendent en direction de l'autre bride (10) de la carcasse (1) et en ce que le capot (3) s'étend au moins dans la zone des broches de connexion extérieure jusqu'à un niveau axialement avant les parties radiales de ces broches et porte dans cette zone sur sa surface supérieure une paroi qui s'étend radialement vers l'extérieur et comprend des trous axiaux disposés de façon que les broches de connexion extérieure passent à travers ces trous lors de la mise en place par emmanchement axial du capot sur la carcasse, ces trous constituant des moyens de support et de maintien des broches de connexion qui les traversent.

2. Agencement selon la revendication 1, caractérisé en ce que la paroi (27) précitée fait partie d'une structure de boîtier constituant une prise de connexion externe (2) de l'agencement.

3. Agencement selon l'une des revendications 1 ou 2, caractérisé en ce qu'une cosse de connexion (11) présente la forme d'un U dont les branches (12, 13) forment lesdites broches de connexion et qui est pourvue à sa base d'un pied d'ancrage (14) précité et la bride d'ancrage (9) comprend des cavités (20) de réception desdites cosses, qui présentent une forme correspondant à celle des cosses et s'étendent vers l'intérieur de la bride à partir de la surface circonférentielle de celle-ci au niveau de la prise de connexion (25).

4. Agencement selon la revendication 3, caractérisé en ce que le pied d'ancrage (14) présentent des éléments d'ancrage avantageusement en forme de crochets (15) à angle vif (16) adaptés pour coopérer avec les parois des cavités (20) de réception des cosses.

5. Agencement selon l'une des revendications 3 ou 4, caractérisé en ce que les branches (12, 13) d'une cosse, qui forment les broches de connexion présentent des longueurs différentes et en ce que la plus longue broche (13) constitue la broche de connexion externe qui est repliée pour former une fiche de raccordement (24) de la prise de connexion (25).

## Claims

1. Electric coil arrangement, in particular electromagnet of the type comprising a coil spool (1) which comprises a coil-carrying cylindrical body (8) and at each end a flange (9,10), a member (3) forming a coil cover and adapted to be put into position by axial fitting onto the cylindrical body (8) so as to be disposed coaxially on the latter, its front end bearing upon the peripheral surface of the corresponding flange of the spool (1) and a device for the external electric connection of the arrangement comprising connecting tags (11) which are anchored within the said flange (9) for the bearing of the front end of the cover-like member (3) by a portion forming an anchoring foot, each tag comprising a first connecting pin electrically connected to the coil and a second pin (24) constituting a pin for the external connection bent backwards so as to extend in parallel relation to the axis of the arrangement, characterized in that the second pins for the external connection extend radially beyond the external surface of the sleeve (3) so that their rearward bent parts (24) be located radially outside of the cover, in that these pins for external connection extend in a direction towards the other flange (10) of the spool (1) and in that the cover (3) extends at least into the zone of the pins for external connection up to a level axially forward of the radial parts of these pins and carries in that zone on its upper surface a wall which extends radially outwards and comprises axial holes disposed so that the pins for external connection are passing through these holes during the putting in place through axial fitting of the cover onto the spool, these holes constituting means for supporting and holding the connecting pins which extend therethrough.

2. Arrangement according to claim 1, characterized in that the aforesaid wall (27) forms a part of a box structure constituting a socket terminal (25) for the external connection of the arrangement.

3. Arrangement according to one of claims 1 or 2, characterized in that a connecting tag (11) exhibits the shape of a U the legs (12, 13) of which form the said connecting pins and which is provided at its base with an aforesaid anchoring foot (14) and the anchoring flange (9) includes cavities (20) for receiving the said tags, which exhibit a shape corresponding to that of the tags and extend towards the inside of the flange from the circumferential surface of the latter at the level of the connecting terminal socket (25).

4. Arrangement according to claim 3, characterized in that the anchoring foot (14) exhibits anchoring elements advantageously in the shape of hooks (15) with a sharp angle (16) adapted to co-operate with the walls of the cavities (20) for receiving the tags.

5. Arrangement according to one of claims 3 or 4, characterized in that the legs (12, 13) of one tag, which form the connecting pins, exhibit different lengths and in that the longest pin (13) constitutes the external connection pin which is bent rearwards to form a plug (24) for the connection of the connection terminal socket (25).

## Patentansprüche

1. Elektrische Spulenanordnung insbesondere Elektromagnet, derjenigen Gattung mit einem Spulenkasten (1), der einen die Spule tragenden zylindrischen Körper (8) und, an jedem Ende, einen Flansch (9, 10) aufweist, einem einen Spulenabdeckmantel bildenden Glied (3), das angepasst ist, um an dem zylindrischen Körper (8) durch axiales Aufstecken in Stellung gebracht zu werden, um koaxial zu diesem angeordnet zu sein, wobei sein Vorderende sich an der Umfangsfläche des entsprechenden Flansches des Spulenkastens (1) abstützt und einer Vorrichtung zum äusseren elektrischen Anschluss der Anordnung, mit Anschlussklemmen (11), die in dem besagten Flansch (9) zur Abstützung des Vorderendes des den Abdeckmantel bildenden Gliedes (3) durch einen einen Verankerungsfuss bildenden Teil verankert sind, wobei jede Klemme einen mit der Spule elektrisch verbundenen ersten Anschlußstift und einen einen Stift zum äusseren Anschluss bildenden zweiten Stift (24), der umgebogen ist, um sich parallel zur Achse der Anordnung zu erstrecken, aufweist, dadurch gekennzeichnet, dass die zweiten Stiften zum äusseren Anschluss sich radial über die Aussenfläche der Muffe (3) hinaus erstrecken, damit deren umgebogenen Teile (24) radial ausserhalb des Mantels liegen, dass diese Stifte zum äusseren Anschluss sich in Richtung auf den anderen Flansch (10) hin des Spulenkastens (1) erstrecken und dass der Abdeckmantel (3) sich wenigstens in den Bereich der Stifte zum äusseren Anschluss bis zu einer axial vor den radialen Teilen dieser Stifte gelegenen Stelle erstreckt und in diesem Bereich an seiner Aussenfläche eine Wand trägt, die sich radial nach innen erstreckt und derart angeordnete axiale Löcher aufweist, dass die Stifte zum äusseren Anschluss durch diese Löcher hindurchführen, während dem Instellungbringen des Abdeckmantels durch axiales Aufstecken auf den Spulenkasten, wobei diese Löcher Mittel zum Tragen und zum Halten der Anschlußstifte, die diese durchsetzen, bilden.

2. Anordnung gemäss Anspruch 1, dadurch gekennzeichnet, dass die vorgenannte Wand (27) einen Teil eines eine Steckdose (25) zum äusseren Anschluss der Anordnung bildenden Gehäuseaufbaues bildet.

3. Anordnung nach einem der Ansprüche 1 oder 2, dadurch gekennzeichnet, dass eine Anschlussklemme (11) die Gestalt eines U's aufweist, dessen Schenkel (12, 13) die besagten Anschlußstifte bilden und die an ihrem Stegteil mit einem vorgenannten Verankerungsansatzfuss (14) versehen ist und der Verankerungsflansch (9) Aushöhlungen (20) zur Aufnahme der besagten Klemmen aufweist, welche eine derjenigen der Klemmen entsprechende Gestalt aufweisen und sich zum Inneren des Flansches hin ab der kreisförmigen Umfangsfläche desselben im Bereich der Anschlußsteckdose (25) erstrecken.

4. Anordnung nach Anspruch 3, dadurch gekennzeichnet, dass der Verankerungsansatzfuss (14) Verankerungselemente aufweist, die vorteilhaft die Gestalt von Haken (15) mit scharfem Winkel (16) haben und angepasst sind, um mit den Wänden der Aushöhlungen (20) zur Aufnahme der Klemmen zusammenzuwirken.

5. Anordnung gemäss einem der Ansprüche 3 oder 4, dadurch gekennzeichnet, dass die Schenkel (12, 13) einer Klemme, die die Anschlußstifte bilden, unterschiedliche Längen aufweisen und dass der längste Stift (13) den Stift für den äusseren Anschluss bildet, der umgebogen ist, um einen Stecker (24) zur Verbindung der Anschlußsteckdose (25) zu bilden.
